# EUROPÄISCHE PATENTSCHRIFT

(11) **EP 1 591 715 B1**
(45) Veröffentlichungstag und Bekanntmachung des Hinweises auf die Patenterteilung: **28.05.2008**
(21) Anmeldenummer: 05006239.7
(22) Anmeldetag: 22.03.2005
(51) Int. Cl.: F21S 8/00, F21V 31/00, F21V 15/01

(54) **Schutzrohrleuchte mit mehrteiligen Deckeln**
Safety lamp with cover consisting of several parts
Lampe de sécurité avec embout en plusieurs parties

(30) Priorität: 30.04.2004 DE 102004021345
(43) Veröffentlichungstag der Anmeldung: 02.11.2005
(73) Patentinhaber: Herbert Waldmann GmbH & Co. KG, 78056 Villingen-Schwenningen (DE)
(72) Erfinder: Waldmann, Gerhard, 78083 Dauchingen (DE)
(74) Vertreter: Patentanwälte Westphal, Mussgnug & Partner

(56) Entgegenhaltungen:
- DE-A1- 3 740 701
- DE-A1- 10 219 328
- DE-A1- 19 501 327
- DE-U1- 29 500 849

## Beschreibung

Die Erfindung geht von der aus DE 195 01 327 C2 bekannten Leuchte aus. Ähnliche Leuchten sind bekannt aus DE 102 19 328 A1, DE 100 10 518 C2 und DE-GM 71 29 201.

Grundsätzlich weisen derartige Leuchten ein transparentes Leuchtenrohr aus Glas oder Kunststoff auf, das beidseitig mit in die offenen Enden des Rohres einzusetzenden Deckelteilen verschlossen ist. Auf einem Lampenträger, in der Regel einem Tragprofil, ist innerhalb des Rohres das Leuchtmittel, üblicherweise eine Leuchtstofflampe, mit seinen Fassungen und den für den Betrieb notwendigen Bauelementen, beispielsweise Vorschaltgeräten, Startern und dergleichen, angebracht.

Da die Schutzrohrleuchte in Feuchträumen oder unter Umständen sogar unter Wasser eingesetzt werden soll, kommt es auf einen dichten Verschluss mittels der Deckelteile entscheidend an. Nicht unproblematisch ist hierbei das Öffnen und Wiederverschließen der Leuchte bei ihrem Anschluss bzw. beim Lampenwechsel.

Zu diesem Zweck werden üblicherweise mit Dichtringen ausgestattete zweiteilige Deckel verwendet. Mit Hilfe von an den Deckelteilen vorgesehenen Spannkonen wird der Dichtring bei Zusammenziehen der Deckelteile radial auswärts gegen die Innenwandung des Leuchtenrohres gedrückt und damit die Leuchte abgedichtet.

Bei dieser Konstruktion haben sich in der Praxis verschiedene Mängel ergeben.

Beim Öffnen oder Schließen der Deckel kann die Drehbewegung der Deckelteile auf den Lampenträger übertragen werden und diesen selbst verdrehen, so dass die erforderliche Positionierung der Lampe nicht immer gewährleistet ist. Auch können die elektrischen Zuleitungen bzw. deren Verbindungskontakte durch häufiges Verdrehen tordiert und beschädigt werden.

Falls die Stromversorgung nicht unterbrochen ist, kann es darüberhinaus beim Lampenwechsel zu Kurzschlüssen kommen.

Schließlich ist bei fertigungsbedingten großen Toleranzen der Leuchtenrohre die erforderliche Dichtheit nicht immer gewährleistet, da die Spannkonen mit dem Dichtring in manchen Fällen die auftretenden Differenzen nicht überbrücken können.

So liegt der vorliegenden Erfindung die Aufgabe zu Grunde, eine Leuchte zu schaffen, welche die oben erläuterten Mängel nicht besitzt, so dass diese montage- und bedienungsfreundlicher wird.

Gelöst ist die gestellte Aufgabe mit den Merkmalen des Anspruchs 1.

Nach diesem Vorschlag ist ein zweiteiliger Verschlussdeckel mit einem Stellring vorgeschlagen, in welchem für die elektrische Verbindung ein Steckerteil und ein Kupplungsteil vorgesehen ist, welche bei Verdrehen des Stellringes in Eingriff bzw. außer Eingriff gebracht werden. Gleichzeitig sorgt ein in radialer Richtung aufweitbarer Dichtring für die notwendige Dichtheit des Verschlusses.

Der Vorteil der erfindungsgemäß gestalteten Deckel besteht darin, dass beim Öffnen oder Schließen des erfindungsgemäß gestalteten Deckels durch Verdrehen des Stellringes eine Axialbewegung der beiden Deckelteile gegeneinander oder voneinander weg bewirkt wird, so dass die mit diesen Deckelteilen verbundenen elektrischen Stecker bzw. Kupplungsteile automatisch miteinander verbunden oder voneinander getrennt werden. Bei der Entnahme der Lampe wird so der Stromkreis automatisch unterbrochen, wenn der Deckel geöffnet und abgenommen wird.

Zum Anschluss der Leuchte kann der Lampenträger mit der Lampe und den anderen elektrischen Bauteilen innerhalb des Leuchtenrohres verbleiben, da ja der elektrische Anschluss durch Betätigen des zweiteiligen Deckels erfolgt. Drehbewegungen des Deckelinnenteils bei Verdrehen des Stellringes, die auf den Lampenträger übertragen werden könnten, erfolgen nicht.

Weitere konstruktive Maßnahmen zur Halterung von Kupplungsteil und Steckerteil sind mit den Ansprüchen 2 bis 5 angegeben.

Die Ausgestaltung des verspannbaren Dichtringes ist Gegenstand der Ansprüche 6 und 7.

Maßnahmen zur Umwandlung der Drehbewegung des Stellringes in eine Axialbewegung des Deckelinnenteils sowie zur Montageerleichterung sind mit den Ansprüchen 8 bis 11 und 14 gekennzeichnet.

Die Vorschläge nach den Ansprüchen 12 und 13 dienen dem Schutz des Leuchtenrohrs beim Einsetzen der Deckel.

Anspruch 15 schließlich bezieht sich auf die bei dem erfindungsgemäßen Deckel realisierbare Kabeldurchführung, während mit Anspruch 16 ein für die erfindungsgemäße Schutzrohrleuchte im Falle von Verschmutzungen leichter betätigbarer Stellring vorgeschlagen ist.

Im Übrigen sind alle beanspruchten Merkmale zeichnerisch dargestellt und nachstehend anhand eines bevorzugten Ausführungsbeispieles einer Schutzrohrleuchte im Einzelnen erläutert. In den Zeichnungen zeigen
- Figur 1: eine perspektivische Darstellung des erfindungsgemäß ausgebildeten Deckels mit Lampe und Lampenträger,
- Figur 2: eine perspektivische Darstellung des Deckels gemäß Figur 1 ohne Lampe und Lampenträger,
- Figur 3: Längsschnitt der Anordnung gemäß Figur 1, jedoch mit abgebrochen dargestelltem Leuchtenrohr,
- Figur 4: perspektivische Explosionsdarstellung der Elemente des erfindungsgemäßen Deckels mit angedeutetem Leuchtenrohr,
- Figur 5: Schnitt längs der Linie V-V in Figur 8 bei geöffnetem Stecker,
- Figur 6: Schnitt entsprechend Figur 5 bei geschlossenem Stecker,
- Figur 7: Stirnansicht der Anordnung gemäß Figur 6 in Richtung VII gesehen,
- Figur 8: Rückansicht der Anordnung gemäß Figur 6 in Richtung VIII gesehen,
- Figur 9: teilweise geschnittene Seitenansicht des erfindungsgemäßen Deckels in der Position gemäß Figur 6,
- Figur 10: Schnitt längs der Linie X-X in Figur 9 und
- Figur 11: vergrößerte Detailansicht XI aus Figur 10.

Mit den Figuren 1 bis 3 sind die wesentlichen Elemente der erfindungsgemäß gestalteten Schutzrohrleuchte im zusammengebauten Zustand veranschaulicht.

Figur 1 lässt den Deckel mit Deckelaußenteil 60, Dichtring 62, Stellring 70 und Steckerteilhalter 20 erkennen. Dieser Deckel wird bestimmungsgemäß in das in Figur 1 nicht dargestellte, aber in Figur 3 teilweise dargestellte transparente Leuchtenrohr 10 eingesetzt. In der Steckeraufnahme 21 des Steckerteilhalters 20 ist das in Figur 2 erkennbare Steckerteil 30 eingesetzt, das elektrisch und mechanisch mit der Fassung 12 verbunden ist. In die Fassung 12 ist die Leuchtstofflampe 13, hier eine einseitig gesockelte Leuchtstofflampe, mit ihrem Sockel 14 eingesetzt. Die Fassung 12 sowie gegebenenfalls sonstige für den Betrieb der Leuchtstofflampe notwendige Bauelemente, z. B. Vorschaltgeräte, Starter und dergleichen, sind an dem gleichfalls innerhalb des transparenten Leuchtenrohres 10 angeordneten Lampenträger 11 angebracht.

Durchbrüche 22 in dem Steckerteilhalter 20 ermöglichen den Zugang zu den Arretierungsmitteln für den Stecker 30 und den Lampenträger 11.

Für das nicht dargestellte Netzkabel ist eine am Deckelinnenteil 80 angebrachte Kabeldurchführung 90 vorgesehen, von welcher in Figur 1 und 2 nur die Überwurfmutter 91 erkennbar ist.

Zum Verschluss des nicht dargestellten anderen Endes des Leuchtenrohres ist eine identische Deckelkonstruktion vorgesehen. Bei einseitiger Kabelzuführung kann selbstverständlich auf die Kabeldurchführung verzichtet werden.

Während Figur 3 die Schutzrohrleuchte im zusammengebauten Zustand zeigt, wobei allerdings zum Zwecke der Veranschaulichung die Fassung 12 mit der Leuchtstofflampe 13 nach rechts versetzt dargestellt ist, zeigt Figur 4 die Einzelteile des in das Leuchtenrohr 10 einzusetzenden Deckels im Detail.

Im Einzelnen sind dies folgende Elemente von rechts nach links gesehen:
- 20: Steckerteilhalter mit der angespritzten Steckerteilaufnahme 21,
- 30: Steckerteil, das in die Steckerteilaufnahme 21 einschiebbar und in dieser verrastbar ist. Das Steckerteil 30 ist auf seiner rechten Seite mit Kontakten 31 zum Anschluss an die Lampenfassung 12 versehen, wie dies im Einzelnen aus Figur 1 und 2 hervorgeht. Auf der linken Seite besitzt das Steckerteil 30 axial gerichtete Steckerkontakte 32.
- 40: Kupplungsteil mit den Steckerkontakten 32 zugeordneten Kupplungskontakten 41. Auf der gegenüberliegenden Seite befinden sich im Einzelnen nicht dargestellte Klemmkontakte zum Anschluss des gleichfalls nicht dargestellten Netzkabels.
- 50: Kupplungsteilhalter, in dessen Ausnehmung das Kupplungsteil 40 einsetzbar ist. Gehalten wird das Kupplungsteil 40 mit dieses umfassenden Federzungen 53. Auf der linken Seite besitzt das Kupplungsteil 50 einen Rastkragen 51 zur Positionierung des Kupplungsteils 40. Die Rastzungen 52 dienen der Verbindung mit dem Deckelinnenteil 80, wobei sie in dessen Rastöffnungen 82 eingreifen.
- 60: Deckelaußenteil, dessen Zylinderring 66 im eingebauten Zustand innerhalb des Leuchtenrohres 10 gelegen ist und den aus gummielastischem Material bestehenden Dichtring 62 trägt. Sein Betätigungsring 67 befindet sich in eingebautem Zustand außerhalb des Leuchtenrohres 10.
- 80: Deckelinnenteil, das bestimmungsgemäß in das Außendeckelteil 60 einsetzbar ist. Auf der rechten Seite weist es einen Spannkonus 83 auf, während auf der linken Seite das Gewindeteil 81 vorgesehen ist.
- 70: Stellring, der auf das Gewindeteil 81 des Innenteils 80 aufschraubbar ist. Er ist mittels des Innenringes 74 mit dem Betätigungsring 67 des Deckelaußenteiles axial fest, aber verdrehbar verbindbar. Hierbei greifen Nasen 64 des Deckelaußenteils 60 in seine Ringnut 72 ein. Montagezungen 75, welche den Nasen 64 des Deckelaußenteils zugeordnet sind, ermöglichen das Einschnappen des Innenrings 74 in den Betätigungsring 67 des Deckelaußenteils 60.
- 90: Kabeldurchführung mit Überwurfmutter 91, Gewinderohr 93 und Feststellmutter 92. Das Verbindungsstück 94 ist in zusammengebautem Zustand in die zylindrische Ausnehmung 81a des Deckelinnenteils 80 eingesetzt und mit diesem verschraubt oder verklebt.

Die für die Erfindung wesentliche Ausbildung und Funktionsweise der elektrischen Verbindung mit dem Steckerteil 30 und dem Kupplungsteil 40 sind anhand der Figuren 5 und 6 nachfolgend im Detail erläutert. Während Figur 5 den Stecker mit Steckerteil 30 und Kupplungsteil 40 in geöffnetem Zustand zeigt, geht aus Figur 6 der Stecker in geschlossenem Zustand hervor.

Das mit der Leuchtstofflampe 13 elektrisch verbundene Steckerteil 30 ist in die Aufnahme 21 des Steckerteilhalters 20 eingesetzt, wobei Rastnasen 23 und 24 den Stecker in seiner Position festlegen.

Dem Stecker zugeordnet ist das Kupplungsteil 40, das in einer Ausnehmung 54 des Kupplungsteilhalters und mit diesem mit Federzungen 53 gegen Axialverschiebung gesichert ist. Der Steckerteilhalter 50 ist mit dem Deckelinnenteil 80 in axialer Richtung und drehfest verbunden, wobei die in Figur 4 genauer dargestellten Rastzungen 52 des Kupplungsteilhalters 50 in die Rastöffnungen 82 des Deckelinnenteils 80 eingreifen. Damit bewirkt eine axiale Verschiebung des Deckelinnenteils 80 den axialen Vorschub oder Rückzug des Kupplungsteiles 40 in Bezug auf das Steckerteil 30, wodurch die Kupplungskontakte 41 des Kupplungsteiles 40 mit den Kontakten 32 des Steckerteils 30 in Eingriff oder außer Eingriff gebracht werden.

Dem axialen Vorschub des Deckelinnenteils 80 dient das Gewindeteil 81, mit welchem der verdrehbare Stellring 70 mit seinen Nocken 71 im Eingriff ist. So kann durch Verdrehen des Stellrings 70 das Deckelinnenteil 80 mit dem Kupplungsteil 40 aus der in Figur 5 dargestellten entkuppelten Position in die in Figur 6 dargestellte gekuppelte Position vorgeschoben werden, wobei der Steckerhalter 20 mit dem Steckerteil 30 sowie dem in den Figuren 5 und 6 nicht dargestellten Lampenträger unverrückbar bleiben. Führungsnuten 63 im Innern des Deckelaußenteils 60, in welchen Nocken 84 des Deckelinnenteils 80 geführt sind, verhindern eine Verdrehung der Deckelteile gegeneinander. Damit ist der elektrische Kontakt zu der Leuchtstofflampe hergestellt. Durch Verdrehen des Stellrings 70 in entgegengesetzter Richtung wird der elektrische Kontakt unterbrochen.

Der Stellring 70 ist mittels der am Deckelaußenteil 60 vorgesehenen, nach innen gerichteten und in die Ringnut 72 eingreifenden Nasen 64 unverlierbar, aber verdrehbar gehalten.

Das Deckelaußenteil 60 ist an seinem vorderen Ende mit einem Dichtring 62 versehen, an dessen Innenkonus 65 der Spannkonus 83 des Deckelinnenteils 80 anliegt. Bei der Axialeinwärtsbewegung des Deckelinnenteils 80 wird folglich nicht nur das Kupplungsteil 40 vorgeschoben, sondern auch gleichzeitig unter der Wirkung der aneinanderliegenden Konen 83 und 65 der Dichtring 62 gegen die Innenwand des Leuchtrohres 10 gedrückt. Diese Gestaltung ermöglicht eine relativ große Aufweitung des Dichtringes 62, so dass auch bei vergleichsweise großen Toleranzen des Leuchtenrohres eine sichere Abdichtung gewährleistet ist.

Die erfindungsgemäße Konstruktion des Deckels bietet damit zweierlei Vorteile, nämlich die Unterbrechung des elektrischen Kontaktes zwischen dem Netzkabel und der Leuchtstofflampe, sowie eine einfache und sichere Abdichtung des Deckels bezüglich des Leuchtenrohres bei gleichzeitiger Kontaktgabe.

Die Kabeldurchführung 90 mit ihrer auf das Gewinderohr 93 aufgeschraubten Überwurfmutter 91 ist herkömmlicher Natur und bedarf keiner weiteren Erläuterung. Das Gewinderohr 93 ist mittels eines Verbindungsstückes 94 in eine diesem entsprechende Ausnehmung 81a des Deckelinnenteils 80 eingeschraubt oder eingeklebt. Eine am deckelseitigen Ende vorgesehene Feststellmutter 92 ermöglicht bei eingeschraubtem Gewinderohr die Montage und Demontage mittels eines einfachen Gabelschlüssels.

Auf der Stirnseite weist der Stellring 70 über den Umfang verteilte Sacklöcher 73 auf, die der Aufnahme eines Stiftschlüssels oder dergleichen Werkzeuges dienen, um mit diesem den Stellring 70 besser betätigen zu können, falls er nach längerer Benutzung verharzt oder verschmutzt sein sollte.

Eine weitere Besonderheit des Stellringes 70 ist anhand der Figuren 9 bis 11 erläutert.

Um eine Beschädigung des Leuchtenrohres zu vermeiden, sollte der Vorschub des Deckelinnenteils 80 in Richtung auf das Leuchtenrohr für den Benutzer erkennbar begrenzt sein.

Diesem Zweck dient eine aus dem Rastnocken 86 und der Federzunge 87 am Gewindeteil 81 des Deckelinnenteils 80 vorgesehene Rast. In diese Rast gelangen die Nocken 71 des Stellringes 70 in der Endposition des geschlossenen Deckels. Der Rastnocken 86 ist so dimensioniert, dass er von dem radial ausweichenden Nocken 71 bei Verdrehen des Stellringes 70 für den Benutzer jedoch deutlich erkennbar überfahren werden kann. Die weitere Drehbewegung des Stellringes 70 ist begrenzt durch eine radial federnde Zunge 87 im Boden des Gewindeganges. Auch diese Zunge kann bei Weiterdrehen des Stellringes 70 überfahren werden, wodurch die Nocken 71 in den Bereich von diesen entsprechenden Durchbrüchen 89 im Deckelinnenteil 80 gelangen. Damit ist es möglich, den Stellring 70 zur Demontage über die Außenwand 88 des Deckelinnenteils 80 abzuziehen.

### Bezugszeichenliste

- 10: Leuchtenrohr
- 11: Lampenträger
- 12: Fassung
- 13: Leuchtstofflampe
- 14: Lampensockel

- 20: Steckerteilhalter
- 21: Steckeraufnahme
- 22: Durchbrüche
- 23: Rastnasen

- 30: Steckerteil
- 31: Anschlusskontakte
- 32: Steckerkontakte

- 40: Kupplungsteil
- 41: Kupplungskontakte
- 42: Klemmkontakte

- 50: Kupplungsteilhalter
- 51: Rastkragen
- 52: Rastzungen
- 53: Federzungen
- 54: Ausnehmung

- 60: Deckelaußenteil
- 61: innere Zylinderscheibe
- 62: Dichtring
- 63: Führungsnut
- 64: Nasen
- 65: Innenkonus
- 66: Zylinderring
- 67: Betätigungsring

- 70: Stellring
- 71: Nocken
- 72: Ringnut
- 73: Sackloch
- 74: Innenring
- 75: Montagezunge

- 80: Deckelinnenteil
- 81: Gewindeteil
- 81a: zylindrische Ausnehmung
- 82: Rastöffnungen
- 83: Spannkonus
- 84: Nocken
- 85: Gewinde
- 86: Rastnocken
- 87: Federzunge
- 88: Außenwand
- 89: Durchbrüche

- 90: Kabeldurchführung
- 91: Überwurfmutter
- 92: Feststellmutter
- 93: Gewinderohr
- 94: Verbindungsstück

## Patentansprüche

1. Schutzrohrleuchte mit mehrteiligen Deckeln (60, 70, 80), bestehend aus einem transparenten Leuchtenrohr (10), einer in diesem angeordneten Lampe (13), einen die Lampe (13) mit ihren Fassungen (12) tragenden Lampenträger (11), wobei die mehrteiligen Deckel (60, 70, 80) das Leuchtenrohr (10) beidendig dicht verschließen und aus einem in das Leuchtenrohr (10) eingesetzten Deckelaußenteil (60), einem in das Deckelaußenteil (60) eingreifenden Deckelinnenteil (80) mit einem Gewindeteil (81) und einem auf das Gewindeteil (81) aufgesetzten Stellring (70) mit in das Gewindeteil (81) eingreifenden Nocken (71) bestehen, wobei durch eine Axialverschiebung des Deckelinnenteils (80) gegenüber dem Deckelaußenteil (60) ein Dichtring (62) mittels eines Spannkonus (83) eine Aufweitung und einen Andruck gegen die Innenwand des Leuchtenrohres (10) erfährt, und wobei ein elektrisches Anschlusskabel einen der beiden Deckel (60, 70, 80) durchsetzt und innerhalb des Leuchtenrohres (10) mit einem Kupplungsteil (40) elektrisch verbunden ist, welchem ein mit der Fassung (12) der Lampe (13) elektrisch verbundenes Steckerteil (30) zugeordnet ist,
**dadurch gekennzeichnet, dass** das Kupplungsteil (40) mit dem Deckelinnenteil (80) und das Steckerteil (30) mit dem Lampenträger (11) fest verbunden sind und die einander zugeordneten Kontakte von Kupplungsteil (40) und Steckerteil (30) sich in Axialrichtung des Leuchtenrohres (10) erstrecken und kollinear derart angeordnet sind, dass die Verbindung von Steckerteil (30) und Kupplungsteil (40) durch Verdrehen des Stellringes (70) herstellbar und lösbar ist.

2. Schutzrohrleuchte nach Anspruch 1,
**dadurch gekennzeichnet, dass** das Kupplungsteil (40) mit dem Deckelinnenteil (80) mittels eines Kupplungsteilhalters (50) und das Steckerteil (30) mittels eines Steckerteilhalters (20) mit dem Lampenträger (11) drehfest, aber lösbar verrastet sind.

3. Schutzrohrleuchte nach Anspruch 2,
**dadurch gekennzeichnet, dass** der Kupplungsteilhalter (50) mit einem Rastkragen (51) in das Deckelinnenteil (80) ragt und mit radial federnden Rastzungen (52) in diesen entsprechende Rastöffnungen (82) des Deckelinnenteils (80) eingreift.

4. Schutzrohrleuchte nach Anspruch 2 oder 3,
**dadurch gekennzeichnet, dass** der Kupplungsteilhalter (50) eine das Kupplungsteil (40) aufnehmende Ausnehmung (54) und diametral zueinander angeordnete Federzungen (53) aufweist, welche das Kupplungsteil (40) beidseitig umfassen.

5. Schutzrohrleuchte nach Anspruch 2,
**dadurch gekennzeichnet, dass** das Steckerteil (30) in der Steckeraufnahme (21) gelegen und mit dieser über Rastelemente fest, aber lösbar verbunden ist.

6. Schutzrohrleuchte nach einem der vorhergehenden Ansprüche,
**dadurch gekennzeichnet, dass** das Deckelaußenteil (60) an seiner in das Leuchtenrohr (10) ragenden Seite einen aus gummielastischem Material bestehenden Dichtring (62) mit einem Innenkonus (65) aufweist, in welchen ein am Deckelinnenteil (80) ausgebildeter Spannkonus (83) eingreift.

7. Schutzrohrleuchte nach Anspruch 6,
**dadurch gekennzeichnet, dass** der Dichtring (62) an das aus Kunststoff bestehende Deckelaußenteil (60) angespritzt ist.

8. Schutzrohrleuchte nach einem der vorhergehenden Ansprüche,
**dadurch gekennzeichnet, dass** im Innern des Deckelaußenteils (60) axial verlaufende Führungsnuten (63) ausgebildet sind, in welche diesen entsprechende Nocken (84) des Deckelinnenteils (80) eingreifen.

9. Schutzrohrleuchte nach Anspruch 8,
**dadurch gekennzeichnet, dass** der Stellring (70) mit dem Deckelaußenteil (60) axial fest, aber gegenüber diesem verdrehbar verbunden ist.

10. Schutzrohrleuchte nach Anspruch 9
**dadurch gekennzeichnet, dass** der Stellring (70) einen Innenring (74) aufweist, der verdrehbar innerhalb des Deckelaußenteils (60) gelagert ist, und dass das Deckelaußenteil (60) mit radial nach innen ragenden Nasen (64) in eine Ringnut des Stellrings eingreift.

11. Schutzrohrleuchte nach Anspruch 10,
**dadurch gekennzeichnet, dass** am Innenring (74) des Stellrings (70) den Nasen (64) des Deckelaußenteiles (60) entsprechende federnde, das Zusammenfügen ermöglichende Montagezungen (75) ausgebildet sind.

12. Schutzrohrleuchte nach Anspruch 1,
**dadurch gekennzeichnet, dass** das Gewindeteil (81) des Deckelinnenteils (80) ein Gewinde (85) mit wenigstens einer am außen gelegenen Ende ausgebildeten Rast (86, 87) aufweist, in welche der Nocken (71) des Stellringes (70) in der geschlossenen Position des Deckels (60, 70, 80) eingreift.

13. Schutzrohrleuchte nach Anspruch 12,
**dadurch gekennzeichnet, dass** die Rast von einem am Boden des Gewindes (85) des Gewindeteils (81) angeordneten radial vorspringenden Rastnocken (86) und einer in Drehrichtung des Stellrings (70) folgenden, radial auslenkbaren Federzungen (87) gebildet ist.

14. Schutzrohrleuchte nach Anspruch 1, 12 oder 13,
**dadurch gekennzeichnet, dass** die Außenwand (88) des Deckelinnenteils (80) des Nocken (71) des Stellringes (70) entsprechende Durchbrüche (89) aufweist.

15. Schutzrohrleuchte nach einem der vorhergehenden Ansprüche,
**dadurch gekennzeichnet, dass** mit dem Deckelinnenteil (80) eine Kabeldurchführung mit einem Gewinderohr (93), einer auf dieses aufgeschraubten Überwurfmutter (91) und einer Feststellmutter (92) verbunden ist.

16. Schutzrohrleuchte nach einem der vorhergehenden Ansprüche,
**dadurch gekennzeichnet, dass** der Stellring (70) über seinen Umfang verteilte, von außen zugängliche Sacklöcher (73) zum Einsetzen eines Stiftschlüssels aufweist.

## Claims

1. Safety lamp with cover consisting of several parts (60, 70, 80), including a transparent light tube (10), a lamp (13) arranged in this, a lamp support (11) supporting the lamp (13) with its mountings (12), wherein the cover consisting of several parts (60, 70, 80) tightly encloses the light tube (10) at both ends and includes an outer cover part (60), inserted into the light tube (10), an inner cover part (80) engaging into the outer cover part (60), with a threaded piece (81) and an adjusting ring (70) placed over the threaded piece (81) with cams (71) engaging into the threaded piece (81), wherein as the result of axial displacement of the inner cover part (80) relative to the outer cover part (60) a sealing ring (62) by means of a clamping cone (83) is subject to widening and pressure against the inner wall of the light tube (10) and wherein an electrical connection lead passes through one of the two cover parts (60, 70, 80) and inside the light tube (10) is electrically connected to a coupling part (40), to which is assigned a plug part (30) electrically connected to the mounting (12) of the lamp (13), **characterized in that** the coupling part (40) is solidly connected to the inner cover part (80) and the plug part (30) is solidly connected to the lamp support (11) and the contacts between coupling part (40) and plug part (30) run in the axial direction of the light tube (10) and are positioned in a collinear fashion such that the plug part (30) and coupling part (40) can be connected and disconnected by rotating the adjusting ring (70).

2. Safety lamp according to claim 1, **characterized in that** the coupling part (40) locks in rotationally secure but detachable fashion with the inner cover part (80) through a coupling part holder (50) while the plug part (30) locks in rotationally secure but detachable fashion with the lamp support (11) via a plug part holder (20).

3. Safety lamp according to claim 2, **characterized in that** the locking collar (51) of the coupling part holder (50) projects into the inner cover part (80) and with the radially-elastic locking tabs (52) of the coupling part holder engages with the corresponding click-in holes (82) in the inner cover part (80).

4. Safety lamp according to claim 2 or 3, **characterized in that** the coupling part holder (50) has a recess (54) to receive the coupling part (40) and elastic tabs (53) arranged diametrically to each other, which encompass the coupling part (40) on both sides.

5. Safety lamp according to claim 2, **characterized in that** the plug part (30) is located in the plug socket (21) and is firmly but detachably connected thereto by means of locking elements.

6. Safety lamp according to anyone of the above claims, **characterized in that** the outer cover part (60) on its side projecting into the light tube (10) has a sealing ring (62) made of rubber-elastic material with an interior cone (65), in which a clamping cone (83) formed on the inner cover part (80) engages.

7. Safety lamp according to claim 6, **characterized in that** the sealing ring (62) is extruded onto the outer cover part (60) made of plastic.

8. Safety lamp according to anyone of the above claims, **characterized in that** axially running guide grooves (63), in which cams (84), corresponding thereto, of the inner cover part (80) engage, are formed inside the outer cover part (60).

9. Safety lamp according to claim 8, **characterized in that** the adjusting ring (70) is connected in axially solid fashion to but can rotate relative to the outer cover part (60).

10. Safety lamp according to claim 9, **characterized in that** the adjusting ring (70) has an inner ring (74), rotatably mounted within the outer cover part (60), with the outer cover part (60) having projections (64), which project radially inwards to engage the circular groove of the adjusting ring.

11. Safety lamp according to claim 10, **characterized in that** assembly tabs (75), which facilitate the assembly and correspond to the projections (64) of the outer cover part (60), are formed on the inner ring (74) of the adjusting ring (70).

12. Safety lamp according to claim 1, **characterized in that** the threaded piece (81) of the inner cover part (80) has a thread (85) with at least one catch (86, 87) formed on the end situated outside, into which in the closed position of the cover (60, 70, 80) the cam (71) of the adjusting ring (70) the engages.

13. Safety lamp according to claim 12, **characterized in that** the catch is formed by a radially protruding locking cam (86) arranged at the base of the thread (85) of the theaded part (81) and elastic tabs (87), which can swing out radially in the rotational direction of the adjusting ring (70).

14. Safety lamp according to claim 1, 12 or 13, **characterized in that** the external wall (88) of the inner cover part (80) has openings (89) corresponding to the cams (71) of the adjusting ring (70).

15. Safety lamp according to anyone of the above claims, **characterized in that** a cable entry with a threaded tube (93), a union nut (91) screwed thereon and a locking nut (92) is connected to the inner cover part (80).

16. Safety lamp according to anyone of the above claims, **characterized in that** the adjusting ring (70), for inserting a wrench, has blind holes (73), which are distributed over its periphery and accessible from the outside.

## Revendications

1. Lampe de sécurité comportant des embouts en plusieurs parties (60, 70, 80) formés d'un tube de lampe (10) transparent, d'une lampe (13) installée dans celui-ci, d'un support de lampe (11) portant la lampe (13) par sa douille (12),
les embouts en plusieurs parties (60, 70, 80) fermant de manière étanche le tube de lampe (10) aux deux extrémités et
d'une partie de sortie d'embout (60) placée dans le tube de lampe (10), d'une partie intérieure d'embout (80) pénétrant dans la partie extérieure d'embout (60) et ayant une partie filetée (81) et une bague de réglage (70) rapportée sur la partie filetée (81), avec des cames (70) pénétrant dans la partie filetée (81),
le coulissement axial de la partie intérieure d'embout (80) par rapport à la partie extérieure d'embout (60) communiquant à un joint d'étanchéité (62), par l'intermédiaire d'un cône de serrage (83), une extension et une poussée contre la paroi intérieure du tube de lampe (10) et
un câble de branchement électrique traversant l'un des deux couvercles (60, 70, 80) étant relié électriquement dans le tube d'éclairage (10) à une partie prise (40) à laquelle est associée une partie connecteur (30) reliée électriquement à la douille (12) de la lampe (13),
**caractérisée en ce que**
la partie prise (40) est reliée solidairement à la partie intérieure d'embout (80) et la partie connecteur (30) est reliée solidairement au support de lampe (11) et les contacts associés de la partie prise (40) et de la partie connecteur (30) s'étendent dans la direction axiale du tube de lampe (10) et sont installées de manière colinéaire,
la liaison entre la partie connecteur (30) et la partie prise (40) se réalisant et s'ouvrant par rotation de la bague de réglage (70).

2. Lampe de sécurité selon la revendication 1,
**caractérisée en ce que**
la partie prise (40) est accrochée solidairement en rotation mais de manière amovible à la partie intérieure d'embout (80) par l'intermédiaire d'un support de la partie prise (50) et de la partie connecteur (30) étant accroché solidairement en rotation mais de manière amovible par l'intermédiaire d'un support de la partie connecteur (20) au support de lampe (11).

3. Lampe de sécurité selon la revendication 2,
**caractérisée en ce que**
le support (50) de la partie prise pénètre avec une collerette d'enclipsage (51) dans la partie intérieure de couvercle (80) et avec des languettes d'enclipsage (52) élastiques radialement dans l'un des orifices d'enclipsage correspondants (82) de la partie intérieure d'embout (80).

4. Lampe de sécurité selon les revendications 2 ou 3,
**caractérisée en ce que**
le support (50) de la partie prise comporte une cavité (54) recevant la partie prise (40) et des languettes à ressort (53) diamétralement opposées les unes aux autres et qui entourent des deux côtés la partie prise (40).

5. Lampe de sécurité selon la revendication 2,
**caractérisée en ce que**
la partie connecteur (30) est placée dans le logement de connecteur (21) en étant reliée solidairement à celui-ci mais de manière amovible par des éléments d'encliquetage.

6. Lampe de sécurité selon l'une des revendications précédentes,
**caractérisée en ce que**
la partie extérieure de couvercle (60) comporte sur son côté pénétrant dans le tube de lampe (10), un joint d'étanchéité (62) en une matière élastique comme du caoutchouc avec un cône intérieur (65) dans lequel pénètre un cône de serrage (83) réalisé sur la partie intérieure d'embout (80).

7. Lampe de sécurité selon la revendication 6,
**caractérisée en ce que**
le joint d'étanchéité (62) est injecté par surmoulage sur la partie extérieure de couvercle (60) en matière plastique.

8. Lampe de sécurité selon l'une des revendications précédentes,
**caractérisée en ce qu'**
l'intérieur de la partie extérieure d'embout (60) comporte des rainures de guidage (63) dirigées axialement, dans lesquelles pénètre des cames correspondantes (84) de la partie intérieure d'embout (80).

9. Lampe de sécurité selon la revendication 8,
**caractérisée en ce que**
la bague de réglage (70) est reliée solidairement axialement à la partie extérieure d'embout (60) tout en pouvant tourner par rapport à celle-ci.

10. Lampe de sécurité selon la revendication 9,
**caractérisée en ce que**
la bague de réglage (70) a une bague intérieure (74) logée à rotation dans la partie extérieure d'embout (60) et la partie extérieure d'embout (60) pénètre dans une rainure annulaire de la bague de réglage avec des becs (64) dirigés radialement vers l'intérieur.

11. Lampe de sécurité selon la revendication 10,
**caractérisée en ce que**
la bague intérieure (74) de la bague de réglage (70) comporte des languettes de montage (75) élastiques, permettant l'assemblage des becs (64) de la partie extérieure d'embout (60).

12. Lampe de sécurité selon la revendication 1,
**caractérisée en ce que**
la partie filetée (81) de la partie intérieure d'embout (80) comporte un filetage (85) ayant au moins un moyen d'encliquetage (86, 87) réalisé à son extrémité extérieure dans lequel pénètre la came (71) de la bague de réglage (70) en position de fermeture de l'embout (60, 70, 80).

13. Lampe de sécurité selon la revendication 12,
**caractérisée en ce que**
le moyen d'encliquetage est formé par une came d'encliquetage (86) venant radialement en saillie par rapport au fond du filetage (85) de la partie filetée (81) et l'une des languettes élastiques (87) déformable radialement, et qui se suivent dans le sens de rotation de la bague de réglage (70).

14. Lampe de sécurité selon l'une des revendications 1, 12 ou 13,
**caractérisée en ce que**
la paroi extérieure (88) de la partie intérieure d'embout (80) de la came (71) comporte des passages (89) correspondant à la bague de réglage (70).

15. Lampe de sécurité selon l'une des revendications précédentes,
**caractérisée par**
un passage de câble muni d'un tube fileté (93), d'un écrou-chapeau (91) vissé sur celle-ci et d'un écrou de blocage (92) relié à la partie intérieure de couvercle (80).

16. Lampe de sécurité selon l'une des revendications précédentes,
**caractérisée en ce que**
la bague de réglage (70) comporte des perçages borgnes (73) répartis à la périphérie, accessibles de l'extérieur pour placer une clé à broche.
